# EUROPÄISCHE PATENTSCHRIFT

(11) **EP 3 530 473 B1**
(45) Veröffentlichungstag und Bekanntmachung des Hinweises auf die Patenterteilung: **15.07.2020**
(21) Anmeldenummer: 18158032.5
(22) Anmeldetag: 22.02.2018
(51) Int. Cl.: B41J 25/00, B41J 25/304, B41J 25/316, B41J 25/34

(54) **DRUCKKOPF-JUSTAGEVORRICHTUNG**
PRINT HEAD ADJUSTING MECHANISM
DISPOSITIF DE RÉGLAGE DE TÊTE D'IMPRESSION

(43) Veröffentlichungstag der Anmeldung: 28.08.2019
(73) Patentinhaber: Heidelberger Druckmaschinen AG, 69115 Heidelberg (DE)
(72) Erfinder: Müller, Andreas, 69120 Heidelberg (DE)

(56) Entgegenhaltungen:
- DE-A1-102016 209 945
- DE-A1-102016 214 253
- US-A1- 2009 244 124

## Beschreibung

Vorliegende Erfindung betrifft eine Vorrichtung zur Justage von Druckköpfen eines Druckbalkens.

Druckbalken werden für den seitenbreiten Druck eingesetzt, z. B. für den Inkjet-Druck. Typischerweise weist ein Druckbalken eine Reihe von Druckköpfen auf, die relativ zueinander justiert werden müssen.

In DE 10 2016 209 945 A1 wird für den Druckbalken und die Druckköpfe eine andere Terminologie verwendet. Dort ist der Druckbalken als Druckkopf bezeichnet und sind die Druckköpfe als Module bezeichnet. Jedes Modul umfasst eine Stelleinrichtung zum Justieren der Module relativ zueinander und es ist ein Schlitten vorhanden, welcher zu den Modulen nacheinander verfahrbar ist und eine Betätigungseinrichtung zur Betätigung der Stelleinrichtungen hat. Um den Schlitten von einem zum anderen Modul zu verfahren, dreht ein erster Motor eine Antriebsspindel, welche den Schlitten antreibt. Jedes Modul hat eine Justagespindel, auf der ein Justagerad sitzt. Durch das Verstellen des Schlittens in Gegenüberlage mit einem zu justierenden Modul wird das Antriebsrad im Zahneingriff mit dem Justagerad gebracht. Bei Zahneingriff kann das Antriebsrad das Justagerad antreiben, um das Modul zu justieren. Von Nachteil ist die lange Rüstzeit, welche für die Justage aller Module erforderlich ist. Da alle Module nacheinander durch einen einzigen, gemeinsamen Schlitten justiert werden, dauert die Justage insgesamt sehr lange.

Aufgabe der Erfindung ist, eine Justagevorrichtung zu schaffen, die eine kurze Rüstzeit ermöglicht.

Diese Aufgabe wird durch eine Vorrichtung zur Justage von Druckköpfen eines Druckbalkens gelöst, welche dadurch gekennzeichnet ist, dass Motore in einer Reihe angeordnet und gemeinsam verschiebbar gelagert sind, dass jeder Motor ein Zahnrad trägt und dass jedes Zahnrad nacheinander mit jeweils mindestens zwei Zahnrädern in Eingriff bringbar ist.

Vorteil der erfindungsgemäßen Vorrichtung ist, dass mit dieser eine zeitlich parallel erfolgende Justage von mehreren Druckköpfen möglich ist. Dadurch wird Rüstzeit eingespart.

Es sind verschiedene Weiterbildungen möglich:
Es kann vorgesehen sein, dass die Motore auf einer Schiene sitzen, dass die mindestens zwei Zahnräder in einer Reihe von Zahnrädern angeordnet sind und dass die Schiene relativ zu der Reihe von Zahnrädern parallel verschiebbar gelagert ist.
Es kann ein Antrieb zum Verschieben der Schiene vorhanden sein.
Die mindestens zwei Zahnräder können jeweils an einer Schraube angeordnet sein, wobei die Schrauben miteinander parallel orientiert sein können.
Die Schrauben können jeweils einen Konus aufweisen, der einen Schubkeil bildet.
Es können Mehrfachrastungen zum Sichern von Drehwinkelpositionen der mindestens zwei Zahnräder vorhanden sein.
Hierbei können die Schrauben Mulden aufweisen, welche zusammen mit Druckstücken die Mehrfachrastungen bilden.
Vorzugsweise kann die Anzahl der Mulden der Mehrfachrastungen mit der Anzahl der Zähne der mindestens zwei Zahnräder übereinstimmen.
Bei einer weiteren Weiterbildung weist jedes von den Motoren getragene Zahnrad eine größere axiale Verzahnungslänge als jedes der mindestens zwei Zahnräder auf. Vorzugsweise sind die Druckköpfe Inkjet-Druckköpfe.

Weiterbildungen ergeben sich auch aus der nachfolgenden Beschreibung eines Ausführungsbeispiels und der zugehörigen Zeichnung, in welcher zeigt:
- Figur 1:: eine Druckmaschine in Gesamtdarstellung,
- Figur 2:: ein Druckbalken der Druckmaschine mit einer Justagevorrichtung in Seitenansicht,
- Figuren 3a, 3b und 3c:: verschiedene Relativstellungen von Zahnrädern der Justagevorrichtung in Draufsicht und
- Figur 4:: eine Modifikation der Justagevorrichtung.

In den Figuren 1 bis 4 sind einander entsprechende Bauteile mit den gleichen Bezugszeichen bezeichnet.

Figur 1 zeigt eine Druckmaschine 1 mit mehreren baugleichen Druckbalken 2. Jeder Druckbalken 2 druckt im seitenbereiten Inkjet eine andere Farbe.

Figur 2 zeigt beispielhaft einen der Druckbalken 2, der Druckköpfe 3 in einer Reihe aufweist. Jeder Druckkopf 3 hat eine Düsenplatte 4 mit Düsen zum Ausstoßen der Tinte. Jedem Druckkopf 3 sind eine erste Schraube 5 und zweite Schraube 6 beigeordnet, um den Druckkopf 3 relativ zum benachbarten Druckkopf 3 zu justieren. Jede Schraube 5, 6 justiert einen anderen Freiheitsgrad des Druckkopfs 3; im Beispiel die erste Schraube 5 die Rotation um die Achse z (Druckbalken-Hochachse) und die zweite Schraube 6 die Translation entlang der Achse x (Druckbalken-Längsachse). Die Achse y (Druckbalken-Querachse) des orthogonalen Koordinatensystems ist parallel mit der Bedruckstofftransportrichtung.

Die Schrauben 5, 6 sind baugleich, weshalb nur die erste Schraube 5 im Detail beschrieben wird. Die Schraube 5 hat einen Konus 7, an dem der Druckkopf 3 über einen Taster 8 anliegt. Konus 7 und Taster 8 bilden zusammen ein Schubkeilgetriebe. Wird die Schraube 5 tiefer eingeschraubt, drückt der Konus 7 den Druckkopf 3 in die erforderliche Richtung. Die Schraube 5 hat rundum einen Kranz von gleichverteilten Mulden 9, in die ein gefedertes Druckstück 10 einrastet. Die Mulden 9 bilden eine Mehrfachrastung. Damit das Druckstück 10 bei jeder Einschraubtiefe der Schraube 5 in die Mulden 9 einrasten kann, sind diese als Nuten ausgebildet, die mit der Rotationsachse der Schraube 5 parallel verlaufen.

Außerdem hat die Schraube 5 ein Zahnrad 11, dessen Zähneanzahl der Anzahl der Mulden 9 entspricht. Dadurch sichert die Mehrfachrastung, dass die Schraube 5 beim schrittweisen Drehen nur in solchen Winkelpositionen stehenbleibt, die mit Zahneingriffspositionen des Zahnrads 11 korrespondieren. Das Zahnrad 11 kann auf einem Schaft der Schraube 5 sitzen oder an die Schraube 5 als Schraubenkopf angeformt sein. Alternativ könnte bei Entfall des Kranzes von Mulden 9 die Mehrfachrastung durch das Zahnrad 11 zusammen mit dem Druckstück 10 gebildet sein, wobei dieses in die Zahnlücken des Zahnrads 11 einrastet. Dies wäre bauraumsparend.

An einer Traverse oder Schiene 12 sind Motore 13 in einer Reihe befestigt, die parallel mit der Reihe von Schrauben 5, 6 verläuft. Die Schiene 12 ist in mit der Reihe von Schrauben 5, 6 paralleler Richtung, also parallel mit der Achse x, vorzugsweise durch einen Antrieb 14, z. B. einen Pneumatikzylinder, verschiebbar gelagert. Alternativ könnte bei Entfall des Antriebs 14 die Schiene 12 oder Reihe von Motoren 13 parallel mit der Achse x manuell verschiebbar sein. Jeder Motor 13 dient zum Antreiben der beiden Schrauben 5, 6 eines anderen Druckkopfs 3. Mit vorteilhafterweise nur einem Motor 13 pro Druckkopf 3 wird dieser also bezüglich beider Freiheitsgrade justiert.

Auf einer Welle des Motors 13 sitzen ein Zahnrad 15 und eine Rastscheibe 16, in deren Mulden ein gefedertes Druckstück 17 einrastet. Die Rastscheibe 16 und das Druckstück 17 bilden zusammen eine Mehrfachrastung. Die Zähneanzahl der Zahnrads 15 entspricht der Muldenanzahl der Rastscheibe 16. Alternativ könnte bei Entfall der Rastscheibe 16 die Mehrfachrastung durch das Zahnrad 15 zusammen mit dem Druckstück 17 gebildet sein, wobei letzteres in die Zahnlücken des Zahnrads 15 einrastet. Dies wäre bauraumsparend. Die Mehrfachrastung könnte komplett entfallen, wenn für den korrekten Zahneingriff die Drehlage des Motors 13 erfasst und geregelt wird.

Die Verzahnungslänge des Zahnrads 15 ist verlängert, sodass beim Einschrauben der Schraube 5 trotz der axialen Bewegung des anzutreibenden Zahnrads 11 dieses nicht außer Eingriff in das Zahnrad 15 kommt. Vorzugsweise ist also das Zahnrad 15 als Zahnwelle ausgebildet. Alternativ könnten bei normaler Verzahnungslänge des Zahnrads 15 die Zahnräder 11 als Zahnwellen ausgebildet sein. Die Rotationsachse des Zahnrads 15 ist parallel mit der Rotationsachse der Zahnräder 11 der Schrauben 5, 6 orientiert. Die Zahnräder 11, 15 sind Stirnräder mit Geradverzahnung.

In den Figuren 3a bis 3c sind verschiedene Positionen des Zahnrads 15 relativ zu den Zahnrädern 11 der Schrauben 5, 6 gezeigt, wobei diese Positionen durch das Verschieben der Schiene12 eingestellt werden. Die Rotationsachsen oder Mittelpunkte aller Zahnräder 11, 15 des Druckbalkens 2 und der Justiervorrichtung liegen auf einer gemeinsamen, geraden Linie. Es ist egal, ob das Motorzahnrad 15 kleiner (wie in Fig. 3a - 3c) oder größer als die Schraubenzahnräder 11 im Durchmesser ist oder gleichgroß (wie in Fig. 2) ist.

Figur 3a zeigt eine mittlere Neutralposition des Zahnrads 15, in der zwischen diesem und den beiden benachbarten Zahnrädern 11 jeweils genug Luft oder Spiel vorhanden ist, um beim Einsetzen des Druckkopfs 3 in den Druckbalken 2 den Druckkopf 3 ohne Kollisionsgefahr für die Zahnräder 11 handhaben zu können. In der Neutralposition ist das Zahnrad 15 mit keinem Zahnrad 11 in Eingriff und ist durch die Mehrfachrastungen der Schrauben 5, 6 und des Zahnrads 15 sichergestellt, dass das Zahnrad 15 bezüglich der Zahnräder 11 beider Schrauben 5, 6 in einer eingriffsbereiten Lücke-Zahn-Drehwinkelposition steht.

Figur 3b zeigt das Zahnrad 15 in eine Position mit Eingriff in das Zahnrad 11 der Schraube 6 nach rechts verschoben und Figur 3c zeigt das Zahnrad 15 in eine entgegengesetzte Position mit Eingriff in das Zahnrad 11 der anderen Schraube 5 nach links verschoben, wobei in diesen beiden Positionen der Motor 13 jeweils eine Schraube 5 bzw. 6 antreibt. Durch das Verschieben des Motors 13 mit seinem Zahnrad 15 wird dieses in Radialrichtung nacheinander mit den beiden Zahnrädern 11 in Eingriff gebracht.

Die Motore 13 können im Parallelbetrieb arbeiten, um alle Druckköpfe 3 zuerst bezüglich des einen Freiheitsgrads zu justieren und danach bezüglich des anderen. Hierbei können die Motore 13 individuell angesteuert werden, z. B. wenn ein Druckkopf 3 um ein anderes Maß als ein anderer Druckkopf 3 bezüglich der Achse x justiert werden muss.

Figur 4 zeigt eine Modifikation, bei welcher drei oder mehr Zahnräder 11 von einem oder mehreren Druckköpfen 3 durch einen gemeinsamen Motor mit einem Zahnrad 15 nacheinander angetrieben werden. Hierbei wird das Zahnrad 15 mit der Schiene entlang einer Linie L verstellt, die parallel mit einer gemeinsamen Tangente der Zahnräder 11 verläuft. Beim Verfahren des Zahnrads 15 entlang der Linie L von einem zum anderen Zahnrad 11 rotiert das Zahnrad 15. Wenn der Abstand a zwischen den Rotationsachsen der Zahnräder 11 einem Vielfachen des Zahnabstands der Zähne des Zahnrads 11 entspricht, bewegt sich das Zahnrad 15, als ob es auf einer virtuellen Zahnstange abwälzt. Beträgt der Abstand a nicht besagtes Vielfaches, rotiert das Zahnrad 15 nicht während seiner gesamten Translation, sondern nur in den Bereichen der Verzahnungen der Zahnräder 11 und wird der Motor des Zahnrads 15 dementsprechend angesteuert.

### Bezugszeichenliste

- 1: Druckmaschine
- 2: Druckbalken
- 3: Druckkopf
- 4: Düsenplatte
- 5: erste Schraube
- 6: zweite Schraube
- 7: Konus
- 8: Taster
- 9: Mulde
- 10: Druckstück
- 11: Zahnrad
- 12: Schiene
- 13: Motor
- 14: Antrieb
- 15: Zahnrad
- 16: -
- 17: Druckstück

- a: Abstand
- L: Linie
- x: Achse
- y: Achse
- z: Achse

## Patentansprüche

1. Vorrichtung zur Justage von Druckköpfen (3) eines Druckbalkens (2),
**dadurch gekennzeichnet,**
**dass** Motore (13) in einer Reihe angeordnet und gemeinsam verschiebbar gelagert sind,
**dass** jeder Motor (13) ein Zahnrad (15) trägt und
**dass** jedes Zahnrad (15) nacheinander mit jeweils mindestens zwei Zahnrädern (11) in Eingriff bringbar ist.

2. Vorrichtung nach Anspruch 1,
**dadurch gekennzeichnet,**
**dass** die Motore (13) auf einer Schiene (12) sitzen,
**dass** die mindestens zwei Zahnräder (11) in einer Reihe von Zahnrädern (11) angeordnet sind und
**dass** die Schiene (12) relativ zu der Reihe von Zahnrädern (11) parallel verschiebbar gelagert ist.

3. Vorrichtung nach Anspruch 2,
**dadurch gekennzeichnet,**
**dass** ein Antrieb (14) zum Verschieben der Schiene (12) vorhanden ist.

4. Vorrichtung nach einem der Ansprüche 1 bis 3,
**dadurch gekennzeichnet,**
**dass** die mindestens zwei Zahnräder (11) jeweils an einer Schraube (5, 6) angeordnet sind, wobei die Schrauben (5, 6) miteinander parallel orientiert sind.

5. Vorrichtung nach Anspruch 4,
**dadurch gekennzeichnet,**
**dass** die Schrauben (5, 6) jeweils einen Konus (7) aufweisen, der einen Schubkeil bildet.

6. Vorrichtung nach Anspruch 4 oder 5,
**dadurch gekennzeichnet,**
**dass** Mehrfachrastungen zum Sichern von Drehwinkelpositionen der mindestens zwei Zahnräder (11) vorhanden sind.

7. Vorrichtung nach Anspruch 6,
**dadurch gekennzeichnet,**
**dass** die Schrauben (5, 6) Mulden (9) aufweisen, welche zusammen mit Druckstücken (10) besagte Mehrfachrastungen bilden.

8. Vorrichtung nach Anspruch 7,
**dadurch gekennzeichnet,**
**dass** die Anzahl der Mulden (9) der Mehrfachrastungen mit der Anzahl der Zähne der mindestens zwei Zahnräder (11) übereinstimmt.

9. Vorrichtung nach einem der Ansprüche 1 bis 8,
**dadurch gekennzeichnet,**
**dass** jedes von den Motoren (13) getragene Zahnrad (15) eine größere axiale Verzahnungslänge als jedes der mindestens zwei Zahnräder (11) aufweist.

10. Vorrichtung nach einem der Ansprüche 1 bis 9,
**dadurch gekennzeichnet,**
**dass** die Druckköpfe (3) Inkjet-Druckköpfe sind.

## Claims

1. Device for adjusting printing heads (3) of a printing bar (2),
**characterized**
**in that** motors (13) are disposed in a row and supported for joint movement,
**in that** every motor (13) carries a gear (15) and
**in that** every gear (15) is successively engageable with at least two respective gears (11).

2. Device according to claim 1,
**characterized**
**in that** the motors (13) sit on a rail (12),
**in that** the at least two gears (11) are disposed in a row of gears (11) and
**in that** the rail (12) is supported for parallel movement relative to the row of gears (11).

3. Device according to claim 2,
**characterized**
**in that** a drive (14) for moving the rail (12) is provided.

4. Device according to any one of claims 1 to 3,
**characterized**
**in that** every one of the at least two gears (11) is disposed on a screw (5, 6), wherein the screws (5, 6) are oriented to be parallel with one another.

5. Device according to claim 4,
**characterized**
**in that** each one of the screws (5, 6) has a cone (7) that forms a push wedge.

6. Device according to claim 4 or 5,
**characterized**
**in that** multiple ratchet mechanisms are provided to secure angular positions of the at least two gears (11).

7. Device according to claim 6,
**characterized**
**in that** the screws (5, 6) have depressions (9) that form said multiple ratchet mechanisms together with pressure pieces (10).

8. Device according to claim 7,
**characterized**
**in that** the number of the depressions (9) of the multiple ratchet mechanisms matches the number of teeth of the at least two gears (11).

9. Device according to any one of claims 1 to 8,
**characterized**
**in that** every one of the gears (15) carried by the motors (13) has a greater axial toothing length than every one of the at least two gears (11)

10. Device according to any one of claims 1 to 9,
**characterized**
**in that** the printing heads (3) are inkjet printing heads.

## Revendications

1. Dispositif pour l'ajustage de têtes d'impression (3) d'une barre d'impression (2),
**caractérisé en ce**
**que** les moteurs (13) sont agencés en une rangée et montés de façon à pouvoir être déplacés ensemble,
**que** chaque moteur (13) supporte une roue dentée (15) et
**que** chaque roue dentée (15) peut être consécutivement mise en prise avec respectivement deux roues dentées (11) au moins.

2. Dispositif selon la revendication 1,
**caractérisé en ce**
**que** les moteurs (13) sont installés sur un rail (12),
**que** les deux roues dentées (11) au moins sont agencées en une rangée de roues dentées (11) et
**que** le rail (12) est monté de façon à pouvoir être déplacé parallèlement par rapport à une rangée de roues dentées (11).

3. Dispositif selon la revendication 2,
**caractérisé en ce**
**qu'**il existe un entraînement (14) pour le déplacement du rail (12).

4. Dispositif selon l'une des revendications 1 à 3,
**caractérisé en ce**
**que** les deux roues dentées (11) au moins sont respectivement agencées sur une vis (5, 6), les vis (5, 6) étant ensemble orientées parallèlement.

5. Dispositif selon la revendication 4,
**caractérisé en ce**
**que** les vis (5, 6) présentent respectivement un cône (7) qui forme une cale de poussée.

6. Dispositif selon la revendication 4 ou 5,
**caractérisé en ce**
**qu'**il existe des crantages multiples pour arrêter les positions d'angle de rotation des deux roues dentées (11) au moins.

7. Dispositif selon la revendication 6,
**caractérisé en ce**
**que** les vis (5, 6) présentent des cavités (9) constituant avec des éléments de pression (10) les crantages susmentionnés.

8. Dispositif selon la revendication 7,
**caractérisé en ce**
**que** le nombre de cavités (9) des crantages multiples correspond au nombre de dents des deux roues dentées (11) au moins.

9. Dispositif selon l'une des revendications 1 à 8,
**caractérisé en ce**
**que** chacune des roues dentées (15) supportées par les moteurs (13) présente une longueur de denture axiale supérieure à celle des deux roues dentées (11) au moins.

10. Dispositif selon l'une des revendications 1 à 9,
**caractérisé en ce**
**que** les têtes d'impression (3) sont des têtes d'impression à jet d'encre.
